# EUROPÄISCHE PATENTSCHRIFT

(11) **EP 0 490 042 B1**
(45) Veröffentlichungstag und Bekanntmachung des Hinweises auf die Patenterteilung: **04.05.1994**
(21) Anmeldenummer: 91117183.3
(22) Anmeldetag: 09.10.1991
(51) Int. Cl.: A47F 11/04, A47F 3/04

(54) **Warenschauschrank**
Cabinet for the display of goods
Armoire de présentation pour marchandises

(30) Priorität: 11.12.1990 DE 9016719 U
(43) Veröffentlichungstag der Anmeldung: 17.06.1992
(73) Patentinhaber: Leuprecht, Karl, D-86316 Friedberg (DE)
(72) Erfinder: Leuprecht, Karl, D-86316 Friedberg (DE)
(74) Vertreter: Ernicke, Hans-Dieter, Dipl.-Ing.

(56) Entgegenhaltungen:
- EP-A- 0 442 396
- US-A- 5 009 080

## Beschreibung

Die Erfindung betrifft einen Warenschauschrank mit den Merkmalen im Oberbegriff des Hauptanspruchs.

Derartige Warenschauschränke sind in der Praxis als sogenannte Fleischschauschränke bekannt. Sie bestehen aus einem geschlossenen Gehäuse mit einer durchsichtigen Frontscheibe, die üblicherweise als Tür ausgebildet ist, und weisen eine Kühleinrichtung zum Frischhalten der ausgelegten Lebensmittel auf. Ein solcher Warenschauschrank hat eine doppelte Funktion, nämlich zum einen die Lebensmittel von der Umwelt abzuschirmen, zu kühlen und frischzuhalten. Zum anderen sollen sie trotz ihrer abgeschlossenen Aufbewahrung im Warenschauschrank verkaufsgünstig präsentiert und sichtbar ausgelegt werden. In den bekannten Fleischschauschränken sind als Warenträger Querstangen vorhanden, an denen Haken mit Fleischstücken hängen. Ansonsten werden auch noch Fleischstücke oder Wurstwaren auf den horizontalen Schrankboden gelegt. Mit dieser Aufteilung verdecken sich die präsentierten Stücke zum Teil gegenseitig und sind für den Käufer nicht vollständig sichtbar. Ungünstig ist auch die Raumaufteilung, die relativ geringe Präsentations- und Sichtflächen bietet.

Es ist Aufgabe der vorliegenden Erfindung, einen Warenschauschrank mit besseren Präsentationsmöglichkeiten aufzuzeigen.

Die Erfindung löst diese Aufgabe mit den Merkmalen im Hauptanspruch.

Der erfindungsgemäße Warenschauschrank bietet durch die Schrägstellung der Warenträger dem Kunden eine große Sichtfläche auf die ausgelegten Produkte, wobei durch die Spiegel die Sicht verbessert wird. Die Spiegel vergößern außerdem in verkaufsfördernder Weise optisch das Warenangebot, da der Kunde über die Spiegelung die Warenträger und ihren Inhalt doppelt sieht. Durch die Schrägstellung der Warenträger wird eine angenehme und ansprechende Präsentation erzielt. Besonders günstig sind Neigungswinkel im angegebenen Bereich.

Im Warenschauschrank können ein- oder mehrere schräge Warenträger angeordnet sein. Dabei empfiehlt sich eine verkaufsgünstige Anordnung von mindestens zwei Lagen von Warenträgern übereinander. Die Warenträger können ferner innerhalb einer Lage zu mehreren nebeneinander aufgereiht werden.

Die Warenträgerlagen schließen treppenartig aneinander an, wobei jeweils die untere Lage gegenüber der oberen vorspringt. Dies ist für die Präsentation günstig und hat ferner Vorteile für die Kühlwirkung, insbesondere bei einem dachseitigen Kälteaggregat. Der Warenschauschrank erlaubt niedrige Temperarturen um den Gefrierpunkt und ist auch für empfindliche Lebensmittel geeignet.

Die Treppenlagen können überlappen. Besonders günstig ist es aber, wenn die oberen Warenträger an die Oberkante der Spiegel der unteren Warenträger anschließen. Hierdurch sind die Seitenwände der Warenträger nicht sichtbar und der Kunde erblickt im wesentlichen nur die ausgelegten Waren und ihre Spiegelbilder. Es ergibt sich eine durchgehende Präsentationsfläche von maximaler Größe und bester Flächenausnutzung, wobei das Warenangebot in einem Umfang und einer Dichte erscheint, wie es in vorbekannten Schauschränken nicht möglich war.

Zur Erzielung guter, verkaufsfördernder Effekte empfiehlt sich eine senkrechte Anordnung der Spiegel gegenüber der Grundfläche der Warenträger. Die Spiegel sind innerhalb des Warenschauschrankes damit ebenfalls schräg angeordnet. Es empfiehlt sich ferner, die Spiegel an der rückwärtigen Kante der Warenträger möglichst nah anschließen zu lassen. Die echten Warenträger gehen optisch nahtlos in ihr Spiegelbild über, so daß sich für den Kunden eine große zusammenhängende Sicht- oder Präsentationsfläche ergibt. Zur weiteren Verbesserung der verkaufsfördernden Effekte ist an den Spiegeln eine Beleuchtung vorgesehen, die die echten Waren und ihr Spiegelbild hell und im wesentlichen schattenlos erscheinen lassen. Die Beleuchtung kann gegenüber dem Kunden durch eine Blende abgeschirmt sein, wobei die Blendenwand dekorativ gestaltet und in das Gesamtdesign einbezogen sein kann.

Es können zwei oder mehr Lagen von Warenträgern übereinander vorgesehen sein. Durch die unterschiedliche Höhe der Lagen gegenüber dem Kundenblick ist eine lagenweise Abstufung der Warenträger-Neigungswinkel vorteilhaft. In den oberen Lagen empfiehlt sich ein größerer Neigungswinkel gegen die Horizontale, als in den jeweils unteren Lagen.

Um möglichst ausschließlich nur die Waren zu zeigen, sind die Warenträger und deren Spiegel vorzugsweise an rückwärtigen unsichtbaren Stützen gehalten. Im Interesse einer möglichst großen Schaufläche sollte die durchsichtige Front, die meist aus Glastüren besteht, eine maximale Durchsichtfläche bieten. Zu diesem Zweck empfiehlt sich eine rahmenlose Anordnung.

In den Unteransprüchen sind weitere vorteilhafte Ausgestaltungen der Erfindung angegeben.

Die Erfindung ist in den Zeichnungen beispielsweise und schematisch dargestellt. Im einzelnen zeigen:
- Fig. 1:: einen Querschnitt durch einen Warenschauschrank und
- Fig. 2:: eine Draufsicht von der Kundenseite entsprechend Pfeil II von Fig. 1.

In den Zeichnungen ist ein Warenschauschrank (1) dargestellt, der ein geschlossenes Gehäuse und eine Kühleinrichtung (2) besitzt. Das Gehäuse wird von Wänden (4) mit einer Wärmeisolierung (11) und einer durchsichtigen Front (3) gebildet. Alternativ kann der Warenschauschrank auch als freistehender und von mehreren Seiten zugänglicher Turm aufgebaut sein und mehrere durchsichtige Fronten aufweisen. Die durchsichtige Front besteht aus mindestens einer Glastüre, vorzugsweise zwei oder mehr gläsernen Schiebetüren. Die Glastüren bestehen aus Sicherheitsglas und kommen ohne einen die Glasscheiben einfassenden und umlaufenden Rahmen aus. Sie sind lediglich an den Rändern des Wandausschnittes geführt. Sie besitzen Griffe (17) und gegebenenfalls ein durchsichtiges Heizelement zur Beseitigung von Kondenserscheinungen (nicht dargestellt).

Im Innern des Warenschauschrankes (1) sind hinter der durchsichtigen Front (3) mehrere Warenträger (9) angeordnet, die vorzugsweise als Wannen ausgebildet sind. Sie nehmen die zu präsentierende Ware (18) auf, die vorzugsweise aus Fleisch- oder Wurstwaren, Fisch, Käse oder sonstigen Lebensmitteln, die als Frischware gekühlt dem Kunden verkaufsgünstig zu zeigen und zu präsentieren sind. Alternativ können statt der gezeigten tiefen Wannen auch flache Wannen, Roste, Tragbleche oder dergleichen andere flächige Warenträger (5) zum Einsatz kommen. Im Sockel des Fleischschauschranks (1) können Einschübe (10), Schrankabteile oder dergleichen andere Zusatzräume vorhanden sein.

Außerhalb des Sichtfeldes ist im Dachbereich des Warenschauschranks (1) verborgen die Kühleinrichtung (2) angeordnet. Sie besteht im gezeigten Ausführungsbeispiel aus einem Verdampfer mit Einrichtungen zum Steuern der Luftführung, der Befeuchtung etc.. Die Kühlluft fällt vorzugsweise im mittleren Bereich und an der Front (3) nach unten. Sie überstreicht von oben und von vorn kommend die Warenträger (9) und die Waren (18).

Wie Fig. 1 zeigt, sind die Warenträger (5) schräg angeordnet, wobei sie sich zur durchsichtigen Front (3) und damit zum Kunden hin abwärts neigen. Die Warenträger (5) sind im gezeigten Ausführungsbeispiel in zwei Lagen (14,15) übereinander angeordnet. Es können aber auch drei oder mehr Lagen sein. Wie Fig. 2 zeigt, können mehrere schmale Warenträger (5) lagenweise in einer Reihe nebeneinander angeordnet sein. Alternativ kann auch ein einzelner breiter Warenträger (5) vorgesehen sein. Fig. 2 zeigt in den Lagen (14,15) die beiden unterschiedlichen Ausbildungen.

Die Warenträger (5) haben einen präsentationsgünstigen Neigungswinkel gegenüber der Horizontalen, der sich vorzugsweise in einem Bereich zwischen 25° und 45° bewegt. Der Neigungswinkel kann lagenweise differieren und steigt mit der Lagenhöhe. In der gezeigten Ausführungsform haben die Warenträger (5) in der oberen Lage, die sich ungefähr in der durchschnittlichen Augenhöhe der Kunden befindet, eine Neigung von ca. 30 - 40° gegen die Horizontale. In der unteren Lage (15) bewegt sich der Neigungswinkel in einem Bereich zwischen 25 und 35°.

Hinter den Warenträgern (5) ist jeweils ein Spiegel (7) angeordnet, der vorzugsweise senkrecht zur Oberfläche oder Grundfläche der Warenträger (5) ausgerichtet ist. Er schließt mit seiner Unterkante an der rückwärtigen Kante (12) der Warenträger (5) an. Es besteht gegebenenfalls nur ein kleiner Zwischenraum, um die losen Warenträger (5) auf rückwärtigen Stützen (16) einhängen zu können.

Die Spiegel (7) sind ebenfalls von der dem Kunden abgewandten Rückseite her an unsichtbaren Stützen (6) gelagert, die mit einem Tragegestell an der Gehäuserückwand verbunden sind. An der Oberkante der Spiegel (7) ist eine Beleuchtung (8), beispielsweise Neonstäbe, angeordnet. Sie ist gegen Kundenblicke durch eine Blende (9) abgeschirmt. Die Beleuchtung (8) strahlt auf den Spiegel und die in den Warenträgern (5) ausgelegte Ware (18). Die Blende (9) kann zur Verbesserung des Leuchteffekts innenseitig verspiegelt sein.

Wie Fig. 1 verdeutlicht, sind die Warenträger (5) in den beiden Lagen (14,15) treppenförmig übereinander angeordnet, wobei die untere Lage (15) gegenüber der oberen Lage (14) vorspringt. Vorzugsweise schließt hierbei der obere Warenträger (5) mit seiner oberen Vorderkante (13) jeweils am oberen Rand des Spiegels (7) des unteren Warenträgers (5) an. Sein vertiefter Wannenbereich befindet sich damit hinter dem Spiegel (7). In der gezeigten Ausführungsform stützt er sich auch auf dem unteren Spiegel (7) ab. Der untere Warenträger (5) ist mit seiner Vorderkante (13) auf einer Blendstütze (16) gelagert. Die Blendstütze (16) und die Blenden (9) können für Dekorationszwecke herangezogen werden. Ihre kundenseitige Außenfläche kann hierzu beispielsweise hochglanzverspiegelt sein.

Aus Fig. 2 ist der erzielte optische Effekt der Warenträgeranordnung und der Spiegel (7) ersichtlich. Durch die Front (3) ist das komplette Warenangebot in den Warenträgern (5) sichtbar und wird durch die Spiegel (7) in optisch doppelter Größe präsentiert. Außer der Ware (18) sind von der Einrichtung des Warenschauschranks für den Kundenblick nur die Blenden (9) und die Blendenstütze (16) präsent, ansonsten für die gesamte Sichtfläche der Front (3) mit den zu präsentierenden Waren (18) ausgefüllt. Durch die Spiegelwirkung ergibt sich auch eine optische Tiefenwirkung und ein Panoramaeffekt, die einen angenehmen, verkaufsgünstigen Effekt haben. In Fig. 1 ist die Spiegelung der Warenträger gestrichelt dargestellt.

Die Spiegel (7) sollen möglichst die gesamte einsehbare Fläche der Warenträger (5) und der Waren (18) spiegeln. Die Spiegel (7) besitzen dazu vorzugsweise eine Höhe, die ungefähr der Warenträgerbreite entspricht oder größer ist. Die Spiegel (7) der oberen Lage (14) sind etwas kürzer als die Spiegel (7) der unteren Lage (15). Die oberen Spiegel (7) schließen in Höhe des oberen Randes der durchsichtigen Front (3) an eine Dachfläche an, die beispielsweise als Leitgitter für die Kühlluft ausgebildet sein kann und den Präsentationsraum im Warenschauschrank (1) optisch nach oben abschließt.

Die Höhe der Lagen (14,15) kann variiert werden und läßt sich auf optische Effekte, die den Kunden beeinflussen, abstimmen. Meist befindet sich der Warenschauschrank im rückwärtigen Bereich eines Verkaufsraumes, wobei sich davor mit Abstand noch eine Verkaufstheke, beispielsweise eine Kühltheke, befindet. In dem Zwischenraum bewegt sich auch das Verkaufspersonal. Verkaufstheke und Personal können den Blick auf den Warenschauschrank (1) zumindest teilweise behindern oder verstellen. Um trotzdem eine maximale Sichtfläche zu erzielen, empfiehlt sich eine hohe Anordnung der Warenträger (5) in der oberen Lage (14). Hierzu ist zumindest die rückwärtige Kante (12) mit Abstand oberhalb der durchschnittlichen Kopfhöhe des Verkaufspersonals und damit auch oberhalb der Augenhöhe der Kunden angeordnet. Ohne daß die Kunden weit nach oben blicken müssen, können sie damit die obere Lage (14) vollständig einsehen, wobei auch der Panorama-Effekt der Spiegel (7) positiv zum Tragen kommt.

### STÜCKLISTE

- 1: Warenschauschrank
- 2: Kühleinrichtung
- 3: Front, Türen
- 4: Wand
- 5: Warenträger, Wanne
- 6: Stütze
- 7: Spiegel
- 8: Beleuchtung
- 9: Blende
- 10: Einschub
- 11: Isolierung
- 12: rückwärtige Kante
- 13: Vorderkante
- 14: obere Lage
- 15: untere Lage
- 16: Blendstütze
- 17: Griff
- 18: Ware

## Patentansprüche

1. Warenschauschrank mit einer Kühleinrichtung, einer durchsichtigen Front und Warenträgern zur Präsentation von gekühlten frischen Lebensmitteln, insbesondere Fleisch, Wurst, Fisch, Käse oder dgl., dadurch **gekennzeichnet**, daß ein oder mehrere flache oder wannenförmige Warenträger (5) vorgesehen sind, die zur durchsichtigen Front (3) schräg abwärts geneigt angeordnet ist und an der Rückseite einen aufragenden Spiegel (7) aufweisen.

2. Warenschauschrank nach Anspruch 1, dadurch **gekennzeichnet**, daß die Warenträger (5) in mindestens zwei Lagen (14,15) übereinander angeordnet sind.

3. Warenschauschrank nach Anspruch 2, dadurch **gekennzeichnet**, daß die Warenträger (5) treppenförmig übereinander angeordnet sind.

4. Warenschauschrank nach Anspruch 3, dadurch **gekennzeichnet**, daß der obere Warenträger (5) mit seiner Vorderkante (13) am oberen Rand des Spiegels (7) des unteren Warenträgers (5) anschließt.

5. Warenschauschrank nach Anspruch 4, dadurch **gekennzeichnet**, daß der obere Warenträger (5) sich mit seiner Vorderkante (13) auf dem Spiegel (7) des unteren Warenträgers (5) abstützt.

6. Warenschauschrank nach Anspruch 1 oder einem der folgenden, dadurch **gekennzeichnet**, daß der Neigungswinkel der Warenträger (5) 25° - 45° gegen die Horizontale beträgt.

7. Warenschauschrank nach Anspruch 6, dadurch **gekennzeichnet**, daß der oder die Warenträger (5) der oberen Lage (14) einen Neigungswinkel von 30° - 40° gegen die Horizontale aufweisen.

8. Warenschauschrank nach Anspruch 6 oder 7, dadurch **gekennzeichnet**, daß der oder die Warenträger (5) der unteren Lage (15) einen Neigungswinkel von 25° - 35° gegen die Horizontale aufweisen.

9. Warenschauschrank nach Anspruch 1 oder einem der folgenden, dadurch **gekennzeichnet**, daß die Spiegel (7) im wesentlichen senkrecht zur Grundfläche der Warenträger (5) ausgerichtet sind.

10. Warenschauschrank nach Anspruch 1 oder 9, dadurch **gekennzeichnet**, daß die Spiegel (7) an der rückwärtigen Kante (12) der Warenträger (5) anschließen.

11. Warenschauschrank nach Anspruch 1 oder einem der folgenden, dadurch **gekennzeichnet**, daß am oberen Rand der Spiegel (7) eine Beleuchtung (8) mit einer Blende (9) angeordnet ist.

12. Warenschauschrank nach Anspruch 1 oder einem der folgenden, dadurch **gekennzeichnet**, daß der oder die Warenträger (5) und deren Spiegel (7) rückseitig an unsichtbaren Stützen (6) gelagert sind.

13. Warenschauschrank nach Anspruch 1 oder einem der folgenden, dadurch **gekennzeichnet**, daß die durchsichtige Front (3) aus ein oder mehreren rahmenlosen Glastüren besteht.

## Claims

1. Display cabinet having a refrigerating means, a transparent front and carriers for the presentation of refrigerated fresh foods, in particular meat, sausages and cold meats, fish, cheese or the like, characterized in that there are provided one or more flat or trough-shaped carriers (5) which are arranged such that they are inclined obliquely downward with respect to the transparent front (3) and which have a projecting mirror (7) on the rear side.

2. Display cabinet according to Claim 1, characterized in that the carriers (5) are arranged in at least two levels (14, 15) one above the other.

3. Display cabinet according to Claim 2, characterized in that the carriers (5) are arranged in the form of stairs one above the other.

4. Display cabinet according to Claim 3, characterized in that the upper carrier (5) adjoins, with its front edge (13), the upper border of the mirror (7) of the lower carrier (5).

5. Display cabinet according to Claim 4, characterized in that the upper carrier (5) is supported, by its front edge (13), on the mirror (7) of the lower carrier (5).

6. Display cabinet according to Claim 1 or one of the following claims, characterized in that the angle of inclination of the carriers (5) is 25° - 45° with respect to the horizontal.

7. Display cabinet according to Claim 6, characterized in that the carrier or carriers (5) of the upper level (14) has or have an angle of inclination of 30° - 40° with respect to the horizontal.

8. Display cabinet according to Claim 6 or 7, characterized in that the carrier or carriers (5) of the lower level (15) has or have an angle of inclination of 25° - 35° with respect to the horizontal.

9. Display cabinet according to Claim 1 or one of the following claims, characterized in that the mirrors (7) are oriented approximately perpendicularly to the base surface of the carriers (5).

10. Display cabinet according to Claim 1 or 9, characterized in that the mirrors (7) adjoin the rear edge (12) of the carriers (5).

11. Display cabinet according to Claim 1 or one of the following claims, characterized in that a lighting means (8) with a screen (9) is arranged on the upper border of the mirrors (7).

12. Display cabinet according to Claim 1 or one of the following claims, characterized in that the carrier or carriers (5), and the mirrors (7) thereof, is or are mounted, at the rear, on invisible supports (6).

13. Display cabinet according to Claim 1 or one of the following claims, characterized in that the transparent front (3) comprises one or more frameless glass doors.

## Revendications

1. Armoire de présentation de marchandises comportant un dispositif de réfrigération, une façade transparente et des supports de marchandises destinés à la présentation de produits alimentaires frais qui sont refroidis, notamment de la viande, de la charcuterie, du poisson, du fromage, ou des produits similaires, caractérisée en ce qu'il prévu un support ou plusieurs supports (5) de marchandises plats ou en forme de bacs, qui sont disposés en étant inclinés par rapport à la façade (3) transparente vers le bas et qui présentent sur le côté arrière un miroir (7) en saillie.

2. Armoire de présentation de marchandises, selon la revendication 1, caractérisée en ce que les supports (5) de marchandises sont disposés les uns au-dessus des autres sur au moins deux niveaux (14, 15).

3. Armoire de présentation de marchandises, selon la revendication 2, caractérisée en ce que les supports (5) de marchandises sont disposés en escalier les uns au-dessus des autres.

4. Armoire de présentation de marchandises selon la revendication 3, caractérisée en ce que le support (5) de marchandises supérieur se raccorde par son bord avant (13) au bord supérieur du miroir (7) du support (5) de marchandises inférieur.

5. Armoire de présentation de marchandises selon la revendication 4, caractérisée en ce que le support (5) de marchandises supérieur s'appuie par son bord avant (13) sur le miroir (7) du support (5) de marchandises inférieur.

6. Armoire de présentation de marchandises selon la revendication 1 ou l'une des revendications suivantes, caractérisée en ce que les supports (5) de marchandises font un angle de 25° à 45° avec l'horizontale.

7. Armoire de présentation de marchandises selon la revendication 6, caractérisée en ce que le support ou les supports (5) de marchandises du niveau supérieur (14) font un angle d'inclinaison de 30° à 40° avec l'horizontale.

8. Armoire de présentation de marchandises selon la revendication 6 ou 7, caractérisée en ce que le ou les supports (5) de marchandises du niveau inférieur (15) font un angle d'inclinaison de 25° à 35° avec l'horizontale.

9. Armoire de présentation de marchandises selon la revendication 1 ou l'une des revendications suivantes, caractérisée en ce que les miroirs (7) sont orientés sensiblement perpendiculairement à la surface de base des supports (5) pour marchandises.

10. Armoire de présentation de marchandises selon la revendication 1 ou 9, caractérisée en ce que les miroirs (7) se raccordent au bord arrière (12) des supports (5) de marchandises.

11. Armoire de présentation de marchandises selon la revendication 1 ou l'une des revendications suivantes, caractérisée en ce qu'un éclairage (8) comportant un cache (9) est monté sur le bord supérieur des miroirs (7).

12. Armoire de présentation de marchandises selon la revendication 1 ou l'une des revendications suivantes, caractérisée en ce que le support ou les supports (5) de marchandises et leurs miroirs (7) sont montés à l'arrière sur des appuis (6) invisibles.

13. Armoire de présentation de marchandises selon la revendication 1 ou l'une des revendications suivantes, caractérisée en ce que la façade (3) transparente est constituée d'une ou de plusieurs portes en verre sans cadre.
